# DEMANDE DE BREVET EUROPEEN

(11) **EP 2 395 174 A1**
(43) Date de publication de la demande: **14.12.2011**
(21) Numéro de dépôt: 11169160.6
(22) Date de dépôt: 08.06.2011
(51) Int. Cl.: E04D 13/04

(54) **Pare-graviers comportant une structure métallique destinée a former un volume structurel**

(30) Priorité: 09.06.2010 FR 1054529
(71) Demandeur: DANI ALU, 69280 Sainte Consorce (FR)
(72) Inventeur: Laffay, Serge, 69340 FRANCHEVILLE (FR); Rulliere, Patrice, 42800 Saint Martin la Plaine (FR); Peyron, Grégory, 69126 BRINDAS (FR)
(74) Mandataire: Chevalier, Renaud Philippe

(57) **Abrégé**

Ce pare-graviers est remarquable en ce qu'une ou des parties périphériques (21) présente une deuxième portion d'extrémité (211) s'étendant à partir d'une première portion (210) correspondante, la deuxième portion d'extrémité (211) étant destinée à former une paroi de support de la structure métallique (1) lorsque la première portion (210) de la ou chaque partie périphérique (21) est en position déployée, et en ce qu'il comporte des deuxièmes moyens d'affaiblissement (4) de la structure, délimitant la première portion (210) de la deuxième portion d'extrémité (211) de la ou chaque partie périphérique (21), les deuxièmes moyens d'affaiblissement (4) étant conçus de sorte que la deuxième portion d'extrémité (211) de la ou chaque partie périphérique (21) est mobile relativement à la première portion (210) correspondante.

## Description

La présente invention se rapporte à un pare-graviers comportant une structure métallique destinée à former un volume structurel.

Les structures métalliques d'un pare-graviers de l'état de la technique, notamment celles réalisées par moulage, sont généralement volumineuses, occasionnant alors un coût de logistique important de par leur stockage ou leur transport.

A cet égard, un pare-graviers connu du document DE 16 58 180 comporte :
- une structure métallique destinée à former un volume structurel, la structure métallique comprenant :
   - une partie centrale,
   - des parties périphériques s'étendant autour de la partie centrale, chaque partie périphérique comportant une première portion,
   - des premiers moyens d'affaiblissement de la structure, délimitant la partie centrale de la première portion de chaque partie périphérique, les premiers moyens d'affaiblissement étant conçus de sorte que la première portion de la ou chaque partie périphérique est mobile relativement à la partie centrale suivant un axe de pliage, entre une position de stockage dans laquelle la première portion de chaque partie périphérique et la partie centrale s'étendent sensiblement dans un plan de stockage, et une position déployée dans laquelle la première portion de chaque partie périphérique s'étend dans un plan transversal au plan de stockage de manière à former le volume structurel avec la partie centrale,
   - des moyens de maintien de la première portion de chaque partie périphérique en position déployée, le pare-graviers comportant :
- au moins une série de lumières dites centrales et au moins une série de lumières dites périphériques ménagées respectivement dans la partie centrale et dans la première portion chaque partie périphérique.

Un tel pare-graviers de l'état de la technique, en condition d'utilisation, est destiné être disposé en amont d'une canalisation de type gouttière afin de bloquer en particulier des gravillons et des feuilles. Un tel pare-gravier est en condition d'utilisation lorsque la première portion de la ou chaque partie périphérique est disposée en position déployée.

Le volume structurel formé par la partie centrale et la première portion de la ou des parties périphériques en position déployée permet de bloquer les gravillons et les feuilles.

La ou les séries de lumières centrales et périphériques permettent un écoulement des eaux pluviales à travers le volume structurel.

Un tel pare-graviers de l'état de la technique est disposé en position déployée à l'intérieur d'une cavité ménagée dans une couche de protection d'une toiture-terrasse telle qu'une couche gravillonnée. La couche de protection repose sur la toiture-terrasse généralement équipée d'un complexe d'étanchéité. La cavité de la couche de protection surplombe une canalisation de sorte que le pare-graviers disposé dans la cavité peut protéger la canalisation du passage d'éléments extérieurs, tels que des gravillons ou des feuilles.

Un tel pare-graviers de l'état de la technique peut être aisément retiré de la cavité de la couche de protection si bien qu'il a été prévu d'équiper certaines parties périphériques de ressorts afin que le pare-graviers soit maintenu en position à l'intérieur de la cavité contre l'action des ressorts.

De tels ressorts ne sont pas entièrement satisfaisants dans la mesure où :
- ils n'empêchent pas de manière définitive le retrait du pare-graviers,
- ils sont relativement complexes à mettre en oeuvre dans la mesure où il est nécessaire de connaître parfaitement la géométrie de la cavité pour assurer un maintien en position efficace du pare-graviers à l'intérieur de ladite cavité.

En outre, le maintien de la première portion des parties périphériques en position déployée est réalisé par soudage ou rivetage. Ce maintien est donc obtenu à l'aide d'outillages spécifiques pouvant nécessiter l'intervention d'un personnel dûment qualifié.

La présente invention vise à remédier en tout ou partie aux inconvénients précités et concerne un pare-graviers comportant :
- une structure métallique destinée à former un volume structurel, la structure métallique comprenant :
   - une partie centrale,
   - au moins une partie périphérique s'étendant autour de la partie centrale, la ou chaque partie périphérique comportant une première portion,
   - des premiers moyens d'affaiblissement de la structure, délimitant la partie centrale de la première portion de la ou chaque partie
périphérique, les premiers moyens d'affaiblissement étant conçus de sorte que la première portion de la ou chaque partie périphérique est mobile relativement à la partie centrale suivant un axe de pliage, entre une position de stockage dans laquelle la première portion de la ou chaque partie périphérique et la partie centrale s'étendent sensiblement dans un plan de stockage, et une position déployée dans laquelle la première portion de la ou chaque partie périphérique s'étend dans un plan transversal au plan de stockage de manière à former le volume structurel avec la partie centrale,
- des moyens de maintien de la première portion de la ou chaque partie périphérique en position déployée, le pare-graviers comportant :
   - au moins une série de lumières dites centrales et au moins une série de lumières dites périphériques ménagées respectivement dans la partie centrale et dans la première portion de la ou chaque partie périphérique,
      le pare-graviers étant remarquable en ce que la ou chaque partie périphérique présente une deuxième portion d'extrémité s'étendant à partir de la première portion correspondante, la deuxième portion d'extrémité étant destinée à former une paroi de support de la structure métallique lorsque la première portion de la ou chaque partie périphérique est en position déployée,
      et en ce qu'il comporte des deuxièmes moyens d'affaiblissement de la structure, délimitant la première portion de la deuxième portion d'extrémité de la ou chaque partie périphérique, les deuxièmes moyens d'affaiblissement étant conçus de sorte que la deuxième portion d'extrémité de la ou chaque partie périphérique est mobile relativement à la première portion correspondante.

Ainsi, de tels pare-graviers selon l'invention peuvent être empilés simplement lorsque la première portion de la ou chaque partie périphérique est disposée en position de stockage. En effet, la coplanarité de la ou chaque partie périphérique en position de stockage et de la partie centrale permet un stockage à plat de ces pare-graviers, et ce quelle que soit la direction d'un support de stockage plan destiné à supporter ces pare-graviers. Il en résulte un transport et un stockage facilités de ces pare-graviers.

En outre, le passage de la première portion de la ou chaque partie périphérique de la position de stockage vers la position déployée peut être réalisé simplement par un opérateur sans connaissances particulières ni outillage spécifique.

La deuxième portion d'extrémité de la ou chaque partie périphérique permet de définir une surface de support pour la structure métallique lorsque la première portion de la ou chaque partie périphérique est en position déployée. La ou chaque surface de support permet donc de disposer aisément le pare-graviers sur la toiture-terrasse généralement équipée d'un complexe d'étanchéité.

En outre, la couche de protection de la toiture-terrasse, telle qu'une couche gravillonnée, et dans laquelle est ménagée une cavité conformée pour recevoir le pare-graviers, est agencée de manière à venir reposer contre la ou chaque surface de support de sorte que le retrait du pare-graviers de la cavité est empêché de manière définitive.

La ou chaque surface de support permet d'assurer un maintien en position efficace du pare-graviers à l'intérieur de ladite cavité en conjugaison avec la couche de protection sans connaître précisément la géométrie de la cavité.

Selon une forme d'exécution, la ou chaque série de lumières centrales et la ou chaque série de lumières périphériques sont ménagées selon un axe longitudinal, et en ce que chaque lumière centrale de la ou chaque série de lumières centrales et chaque lumière périphérique de la ou chaque série de lumières périphériques s'étend de préférence sensiblement perpendiculairement à l'axe longitudinal correspondant.

Avantageusement, les premiers et/ou les deuxièmes moyens d'affaiblissement comportent au moins une ligne d'affaiblissement formant une ligne de pliage définissant l'axe de pliage.

Ainsi, le passage de la première portion de la ou chaque partie périphérique de la position de stockage vers la position déployée s'effectue simplement par simple pliage de la structure métallique le long de la ou chaque ligne d'affaiblissement. Ce pliage peut s'effectuer manuellement et ne nécessite aucun outillage spécifique.

Selon une forme d'exécution, la ou chaque ligne d'affaiblissement des premiers et/ou des deuxièmes moyens d'affaiblissement est formée par une pluralité d'orifices ménagés dans la partie centrale et/ou dans la première portion de la ou chaque partie périphérique, chaque orifice étant de préférence traversant.

Ainsi, une telle pluralité d'orifices, de préférence traversant, permet d'affaiblir suffisamment la structure métallique de manière à pouvoir la plier le long de la ligne d'affaiblissement. En effet, une telle pluralité d'orifices permet de réduire la résistance mécanique de la structure métallique.

Préférentiellement, la pluralité d'orifices s'étend sur la partie centrale et/ou sur la première portion de la ou chaque partie périphérique de manière à former un pointillé.

Ainsi, la forme en pointillé définie par un espacement régulier des orifices permet d'obtenir une ligne d'affaiblissement avec un nombre d'orifices limité.

Selon un mode de réalisation, la partie centrale comporte quatre côtés, la partie centrale étant de préférence de forme sensiblement rectangulaire ou carrée, et en ce que la structure métallique comporte quatre parties périphériques, la première portion de chaque partie périphérique présentant deux bords latéraux consécutifs à l'axe de pliage, et les moyens de maintien sont agencés de manière à maintenir les bords latéraux adjacents des premières portions des parties périphériques en position déployée.

Selon une forme d'exécution, les moyens de maintien comportent :
- une fente ménagée à proximité d'un bord latéral de la première portion d'une première partie périphérique,
- une portion saillante agencée sur le bord latéral adjacent de la première portion d'une deuxième partie périphérique, la portion saillante formant un rabat conformé pour s'engager dans la fente.

Ainsi, de tels moyens de maintien permettent de maintenir la première portion de la ou chaque partie périphérique en position déployée en s'affranchissant d'un outillage spécifique. En effet, il suffit à un opérateur d'engager chaque portion saillante dans la fente correspondante.

En outre, de tels moyens de maintien sont réversibles de sorte qu'ils sont susceptibles d'autoriser le passage des premières portions des parties périphériques de la position déployée vers la position de stockage. Pour ce faire, l'opérateur retire chaque portion saillante de la fente correspondante.

Selon une réalisation particulière, la première portion de la ou chaque partie périphérique est de forme sensiblement rectangulaire, et la deuxième portion d'extrémité de la ou chaque partie périphérique est de forme sensiblement trapézoïdale, de préférence trapézoïdale isocèle.

Ainsi, une telle forme trapézoïdale de la deuxième portion d'extrémité de la ou chaque partie périphérique permet d'obtenir une surface de support esthétique dans la mesure où chaque côté du trapèze reliant les bases du trapèze peut se juxtaposer à un côté du trapèze similaire d'une partie périphérique adjacente, ce qui est impossible notamment avec une forme rectangulaire.

D'autres caractéristiques et avantages apparaîtront dans la description qui va suivre d'un mode de réalisation d'un pare-graviers selon l'invention, donné à titre d'exemple non limitatif, en référence aux dessins annexés dans lesquels :
- la figure 1 est une vue de dessus d'un pare-graviers selon l'invention avec des premières portions des parties périphériques disposées en position de stockage,
- la figure 2 est une vue en perspective du pare-graviers illustré à la figure 1 avec des premières portions des parties périphériques disposées en position déployée,
- la figure 3 est une vue de dessus du pare-graviers illustré à la figure 2.

Le pare-graviers illustré à la figure 1 comporte une structure métallique 1, réalisée par exemple en aluminium ou en acier. La structure métallique 1 est destinée à former un volume structurel représenté à la figure 2.

La structure métallique 1 comporte :
- une partie centrale 20 présentant quatre côtés, de forme carrée, et destinée à former une paroi supérieure participant à la délimitation du volume structurel illustré à la figure 2,
- quatre parties périphériques 21 s'étendant chacune à partir d'un côté de la partie centrale 20.

Chaque partie périphérique 21 comporte :
- une première portion 210, de forme sensiblement rectangulaire, destinée à former une paroi latérale participant à la délimitation du volume structurel illustré à la figure 2,
- une deuxième portion d'extrémité 211, de forme sensiblement trapézoïdale isocèle, s'étendant à partir de la première portion 210, et destinée à former une paroi de support de la structure métallique 1 illustrée à la figure 2.

La structure métallique 1 comporte en outre :
- quatre premières lignes d'affaiblissement 3, formant des premiers moyens d'affaiblissement de la structure métallique 1, et délimitant la partie centrale 20 de chaque partie périphérique 21,
- quatre secondes lignes d'affaiblissement 4, formant des deuxièmes moyens d'affaiblissement de la structure métallique 1, et délimitant la première portion 210 de la deuxième portion d'extrémité 211 de chaque partie périphérique 21,

Les quatre premières lignes d'affaiblissement 3 forment chacune une ligne de pliage définissant un axe de pliage, et sont conçues de sorte que la première portion 210 de chaque partie périphérique 21 est mobile relativement à la partie centrale 20 suivant l'axe de pliage entre une position de stockage (représentée à la figure 1) dans laquelle la première portion 210 de chaque partie périphérique 21 et la partie centrale 20 s'étendent dans un plan de stockage, et une position déployée (représentée à la figure 2) dans laquelle la première portion 210 de chaque partie périphérique 21 s'étend dans un plan transversal au plan de stockage de manière à former le volume structurel avec la partie centrale 20. Plus précisément, la première portion 210 de chaque partie périphérique 21 en position déployée s'étend dans un plan sensiblement perpendiculaire au plan de stockage. En outre, la première portion 210 de chaque partie périphérique 21 présente deux bords latéraux 212 consécutifs à l'axe de pliage.

Les quatre secondes lignes d'affaiblissement 4 forment chacune une ligne de pliage, et sont conçues de sorte que la deuxième portion d'extrémité 211 de chaque partie périphérique 21 est mobile relativement à la première portion 210 correspondante suivant la ligne de pliage entre une première position dans laquelle la deuxième portion d'extrémité 211 et la première portion 210 correspondante s'étendent dans le même plan, et une deuxième position dans laquelle la deuxième portion d'extrémité 211 et la partie centrale 20 sont sensiblement parallèles.

Chaque première ligne d'affaiblissement 3 et chaque seconde ligne d'affaiblissement 4 sont formées respectivement par une pluralité d'orifices traversant ménagée dans la partie centrale 20 et dans la première portion 210 de chaque partie périphérique 21 de manière à former un pointillé.

La structure métallique 1 comporte en outre des moyens de maintien de la première portion 210 de chaque partie périphérique 21 en position déployée.

Les moyens de maintien comportent :
- deux fentes 5 ménagées à proximité des bords latéraux 212 de deux parties périphériques 21 se faisant face,
- deux portions saillantes 6 agencées sur les bords latéraux 212 des deux parties périphériques 21 supplémentaires se faisant face, chaque portion saillante 6 formant un rabat conformé pour s'engager dans une fente 5 adjacente.

Ainsi, les moyens de maintien sont agencés de manière à maintenir les bords latéraux 212 adjacents des premières portions 210 des parties périphériques 21 en position déployée.

Le pare-graviers illustré à la figure 1 comporte en outre :
- deux séries de lumières dites centrales 7 ménagées dans la partie centrale
- une série de lumières dites périphériques 8 ménagées dans la première portion 210 de chaque partie périphérique 21.

Chaque série de lumières centrales 7 et chaque série de lumières périphériques 8 sont ménagées selon un axe longitudinal. Chaque lumière centrale de chaque série de lumières centrales 7 et chaque lumière périphérique de chaque série de lumières périphériques 8 s'étend perpendiculairement à l'axe longitudinal correspondant.

Le pare-gravier illustré aux figures 2 et 3 représente les premières portions 210 des parties périphériques 21 disposées en position déployée formant le volume structurel avec la partie centrale 20. La partie centrale 20 forme une paroi supérieure participant à la délimitation du volume structurel. Chaque première portion 210 de chaque partie périphérique 21 forme une partie latérale participant à la délimitation du volume structurel. Chaque deuxième portion d'extrémité 211 de chaque partie périphérique 21 forme une paroi de support de la structure métallique 1.

La formation du volume structurel illustré à la figure 2 à partir de la structure métallique 1 illustrée à la figure 1 comporte les étapes consistant à :
a) plier la première portion 210 de chaque partie périphérique 21 le long des quatre premières lignes d'affaiblissement 3 de sorte que la première portion 210 de chaque partie périphérique 21 s'étend sensiblement perpendiculairement à la partie centrale 20,
b) engager chaque portion saillante 6 dans une fente 5 adjacente,
c) plier la deuxième portion d'extrémité 211 de chaque partie périphérique 21 le long des quatre secondes lignes d'affaiblissement 4 de sorte que la deuxième portion d'extrémité 211 de chaque partie périphérique 21 s'étend sensiblement parallèlement à la partie centrale 20.

Les étapes a) et c) peuvent être réalisées manuellement par un opérateur sans outillage spécifique.

L'étape b) comporte une étape b1) consistant à rabattre la portion saillante 6. L'étape b1) peut être réalisée à l'aide d'un outil simple de type pince. Il est également possible de prévoir un affaiblissement de la structure métallique 1 sur la partie saillante 6 de manière à rabattre la portion saillante 6 manuellement.

Bien entendu, le mode de réalisation de l'invention décrit ci-dessus ne présente aucun caractère limitatif. Des détails et améliorations peuvent y être apportés dans d'autres variantes d'exécution sans pour autant sortir du cadre de l'invention.

## Revendications

1. Pare-graviers comportant :
- une structure métallique (1) destinée à former un volume structurel, la structure métallique comprenant :
• une partie centrale (20),
• au moins une partie périphérique (21) s'étendant autour de la partie centrale (20), la ou chaque partie périphérique (21) comportant une première portion (210),
• des premiers moyens d'affaiblissement (3) de la structure, délimitant la partie centrale (20) de la première portion (210) de la ou chaque partie périphérique (21), les premiers moyens d'affaiblissement (3) étant conçus de sorte que la première portion (210) de la ou chaque partie périphérique (21) est mobile relativement à la partie centrale (20) suivant un axe de pliage, entre une position de stockage dans laquelle la première portion (210) de la ou chaque partie périphérique (21) et la partie centrale (20) s'étendent sensiblement dans un plan de stockage, et une position déployée dans laquelle la première portion (210) de la ou chaque partie périphérique (21) s'étend dans un plan transversal au plan de stockage de manière à former le volume structurel avec la partie centrale (20),
• des moyens de maintien (5, 6) de la première portion (210) de la ou chaque partie périphérique (21) en position déployée, le pare-graviers comportant :
- au moins une série de lumières dites centrales (7) et au moins une série de lumières dites périphériques (8) ménagées respectivement dans la partie centrale (20) et dans la première portion (210) de la ou chaque partie périphérique (21),
le pare-graviers étant **caractérisé en ce que** la ou chaque partie périphérique (21) présente une deuxième portion d'extrémité (211) s'étendant à partir de la première portion (210) correspondante, la deuxième portion d'extrémité (211) étant destinée à former une paroi de support de la structure métallique (1) lorsque la première portion (210) de la ou chaque partie périphérique (21) est en position déployée,
**et en ce qu'**il comporte des deuxièmes moyens d'affaiblissement (4) de la structure, délimitant la première portion (210) de la deuxième portion d'extrémité (211) de la ou chaque partie périphérique (21), les deuxièmes moyens d'affaiblissement (4) étant conçus de sorte que la deuxième portion d'extrémité (211) de la ou chaque partie périphérique (21) est mobile relativement à la première portion (210) correspondante.

2. Pare-graviers selon la revendication 1, **caractérisé en ce que** la ou chaque série de lumières centrales (7) et la ou chaque série de lumières périphériques (8) sont ménagées selon un axe longitudinal, et **en ce que** chaque lumière centrale de la ou chaque série de lumières centrales (7) et chaque lumière périphérique de la ou chaque série de lumières périphériques (8) s'étend de préférence sensiblement perpendiculairement à l'axe longitudinal correspondant.

3. Pare-graviers selon la revendication 1 ou 2, caractérisé en ce les premiers et/ou les deuxièmes moyens d'affaiblissement comportent au moins une ligne d'affaiblissement (3, 4) formant une ligne de pliage définissant l'axe de pliage.

4. Pare-graviers selon la revendication 3, **caractérisé en ce que** la ou chaque ligne d'affaiblissement (3, 4) des premiers et/ou des deuxièmes moyens d'affaiblissement est formée par une pluralité d'orifices ménagés dans la partie centrale (20) et/ou dans la première portion (210) de la ou chaque partie périphérique (21), chaque orifice étant de préférence traversant.

5. Pare-graviers selon la revendication 4, **caractérisé en ce que** la pluralité d'orifices s'étend sur la partie centrale (20) et/ou sur la première portion (210) de la ou chaque partie périphérique (21) de manière à former un pointillé.

6. Pare-graviers selon l'une des revendications 1 à 5, **caractérisé en ce que** la partie centrale (20) comporte quatre côtés, la partie centrale (20) étant de préférence de forme sensiblement rectangulaire ou carrée, et **en ce que** la structure métallique (1) comporte quatre parties périphériques (21), la première portion (210) de chaque partie périphérique (21) présentant deux bords latéraux (212) consécutifs à l'axe de pliage,
et **en ce que** les moyens de maintien (5, 6) sont agencés de manière à maintenir les bords latéraux (212) adjacents des premières portions (210) des parties périphériques (21) en position déployée.

7. Pare-graviers selon la revendication 6, **caractérisé en ce que** les moyens de maintien comportent :
- une fente (5) ménagée à proximité d'un bord latéral (212) de la première portion (210) d'une première partie périphérique (21),
- une portion saillante (6) agencée sur le bord latéral (212) adjacent de la première portion (210) d'une deuxième partie périphérique (21), la portion saillante (6) formant un rabat conformé pour s'engager dans la fente (5).

8. Pare-graviers selon l'une des revendications 2 à 7, **caractérisé en ce que** :
- la première portion (210) de la ou chaque partie périphérique (21) est de forme sensiblement rectangulaire, et
- la deuxième portion d'extrémité (211) de la ou chaque partie périphérique (21) est de forme sensiblement trapézoïdale, de préférence trapézoïdale isocèle.
